# EUROPÄISCHE PATENTSCHRIFT

(11) **EP 2 304 842 B1**
(45) Veröffentlichungstag und Bekanntmachung des Hinweises auf die Patenterteilung: **15.10.2014**
(21) Anmeldenummer: 09777401.2
(22) Anmeldetag: 23.07.2009
(51) Int. Cl.: H01Q 1/32, H01Q 9/04, H01Q 21/28

(54) **MEHRSCHICHTIGE ANTENNENANORDNUNG**
MULTILAYER ANTENNA ARRANGEMENT
AGENCEMENT D'ANTENNE MULTICOUCHE

(30) Priorität: 22.09.2008 DE 102008048289
(43) Veröffentlichungstag der Anmeldung: 06.04.2011
(73) Patentinhaber: Kathrein-Werke KG, 83022 Rosenheim (DE)
(72) Erfinder: MIERKE, Frank, 81667 München (DE); SCHILLMEIER, Gerald, 81371 München (DE); LANKES, Thomas, 83026 Rosenheim (DE)
(74) Vertreter: Flach, Dieter Rolf Paul
(86) Internationale Anmeldenummer: PCT/EP2009/005360
(87) Internationale Veröffentlichungsnummer: WO 2010/031459

(56) Entgegenhaltungen:
- EP-A- 1 619 752
- DE-B3-102006 027 694
- US-A- 6 087 990

## Beschreibung

Die Erfindung betrifft eine mehrschichtige Antennenanordnung insbesondere nach planarer Bauart nach dem Oberbegriff des Patentanspruchs 1.

Eine gattungsbildende mehrschichtige Antenne ist aus der DE 10 2006 027 694 B3 bekannt geworden.

Die aus dieser Veröffentlichung bekannte mehrschichtige Antenne planarer Bauart umfasst eine elektrisch leitende Massefläche, eine leitende Strahlungsfläche (die im parallelen Abstand zur Massefläche angeordnet ist) sowie einen dielektrischen Träger, der zwischen der Massenfläche und der Strahlungsfläche sandwichartig vorgesehen ist. Oberhalb der Strahlungsfläche ist eine Trageinrichtung angeordnet, auf der ein elektrisch leitfähiges Patchelement positioniert ist. Die Trageinrichtung für das Patchelement weist eine Dicke oder Höhe auf, die kleiner ist als die Dicke oder Höhe des Patchelementes.

Das Patchelement selbst kann als Volumenkörper, also als Vollmaterial ausgebildet sein. Möglich ist auch, dass das Patchelement aus einer Metallplatte oder einem Metallblech besteht, welches beispielsweise durch Schneiden oder Stanzen mit umlaufenden und vom dielektrischen Träger weg verlaufenden Stegen, Rändern oder dergleichen versehen ist.

Eine derartige Antenne eignet sich insbesondere als Kraftfahrzeug-Antenne, beispielsweise auch für die SDARS-Dienste. Dazu kann eine derartige Patch-Antenne neben weiteren Antennenstrahlern für andere Dienste auf einer gemeinsamen Sockelanordnung angeordnet sein.

Eine derartige Antennenanordnung mit mehreren Antennen, die sich unter einer gemeinsamen Haube befinden, ist beispielsweise aus der EP 1 616 367 B1 bekannt.

Gemäß der vorstehend genannten Vorveröffentlichung ist eine Multifunktionsantenne bekannt, die einen Sockel aufweist, auf welchem vier unterschiedliche Antennen in Längsrichtung versetzt zueinander angeordnet und mittels einer alle Antennen überdeckenden Haube abgedeckt sind. Es handelt sich hierbei nur um ein Beispiel einer Antennenanordnung, bei welcher vier unterschiedliche Antennen verwendet werden. In vielen Fällen werden davon abweichend aber auch Antennenanordnungen benötigt, die beispielsweise nur eine Antenneneinrichtung für den SDARS-Dienst und beispielsweise eine weitere Patch-Antenne zur Ermittlung der Geoposition benötigen, also eine Antenne, die häufig auch kurz als GPS-Antenne bezeichnet wird, unabhängig davon, auf welchem Prinzip sie basieren und/oder von welchem Betreiber derartige Systeme zur Verfügung gestellt werden (bekannt sind das sogenannte GPS-Ortungssystem, das Galileo-System etc.).

Eine verbesserte und gegenüber früheren Antennen überlegene Patch-Antenne insbesondere zum Empfang von SDARS-Diensten oder vergleichbaren über Satellit und/oder parallel dazu auch terrestrisch ausgestrahlten Diensten ist aus der eingangs genannten gattungsbildenden DE 10 2006 027 694 B3 bekannt geworden.

Patch-Antennen-Anordnungen mit mehreren übereinander angeordneten Strahlungsflächen sind ebenfalls bekannt. Dabei wird üblicherweise eine Patch-Fläche über der anderen angeordnet, und zwar jeweils unter Zwischenfügung eines Substrates. Dadurch lassen sich auch Antennen realisieren, die in unterschiedlichen Frequenzbändern arbeiten. Derartige Antennenanordnungen sind beispielsweise aus der DE 10 2004 035 064 A1, US 7,253,770 B2, US 6,850,191 B1 oder aus der Vorveröffentlichung Pigaglio, O.; Raveu, N.; Pascal, O., "Design of multi-frequency band Circularly Polarized Stacked Microstrip patch Antenna," IEEE Antennas and Propagation Society International Symposium, 5-11 Juli 2008, DOI 10.1109/APS.2008.4619109 als bekannt zu entnehmen, wobei beispielsweise bei der zuletzt genannten "Stacked Patch-Antenna" mehrere plattenförmige Substrat-Ebenen mit darauf ausgebildeten leitfähigen Patch-Flächen übereinander angeordnet sind.

Aus der US 2008/0218418 A1 ist beispielsweise eine gehäuseförmige Antennenanordnung mit einem leitfähigen Außengehäuse bekannt geworden, welche mit Substrat im Inneren befüllt und auf der Oberseite mit einem parasitären Patch versehen ist. Unterhalb dieses parasitären Patches ist im Substrat eingebettet eine aktiv betriebene Patchfläche vorgesehen, wobei zwischen diesem aktiven Patch und der auf der Oberseite des Substrates vorgesehenen parasitären Patch gegebenfalls noch eine weitere, dazwischenliegende Patchfläche ausgebildet sein kann.

Dass Antennenanordnungen mit einem aktiven Patch und einem darüber befindlichen parasitären Patch grundsätzlich bekannt sind, auch im Zusammenhang mit der Verbindung eines so genannten "Horns", ergibt sich beispielsweise aus der weiteren Vorveröffentlichung Nasimuddin; Esselle, K.P.; Verma, A.K.; "Wideband High-Gain Circularly Polarized Stacked Microstrip Antennas With an Optimized C-Type Feed and a Short Horn," IEEE Transactions on Antennas and Propagation, Feb. 2008, Bd. 56, Nr. 2,578-581.

Unabhängig von diesen vorbekannten Ausführungen kann und muss jedoch angemerkt werden, dass eine grundsätzlich verbesserte und gegenüber früheren Antennen überlegene Patch-Antenne insbesondere zum Empfang von SDARS-Diensten oder vergleichbaren über Satellit und/oder parallel dazu auch terrestrisch ausgestrahlten Diensten aus der eingangs genannten gattungsbildenden DE 10 2006 027 694 B3 bekannt ist.

Soll eine derartige Patch-Antenne beispielsweise mit einer weiteren für den GPS-Dienst vorgesehenen Patch-Antenne verwendet werden, so ergibt sich grundsätzlich ein Aufbau, wie er aus Figur 1 in schematischer vertikaler Querschnittsdarstellung zu ersehen ist.

In Figur 1 ist eine Antenne mit einem unten liegenden in der Regel elektrisch leitfähigen und in Figur 1 nur schematisch angedeuteten Sockel S gezeigt, der von einer für elektromagnetische Strahlung durchlässigen Haube H überdeckt ist, wodurch die im Inneren der Haube H befindlichen Antennen geschützt sind.

In schematischer Querschnittsdarstellung ist dabei eine verbesserte mehrschichtige Antenne A gezeigt, die einen Aufbau aufweist, wie er beispielsweise durch die eingangs genannte DE 10 2006 027 694 B3 bekannt ist, die der WO 2007/144104 A1 entspricht.

Zusätzlich ist bei der aus Figur 1 in horizontalem Vertikalschnitt vereinfacht wiedergegebenen Antennenanordnung üblicherweise bei Anbringung an einem Fahrzeug in Fahrtrichtung vorlaufend eine zweite Antenne B vorgesehen, nämlich eine übliche Patch-Antenne, die eine unten liegende Massefläche M, vertikal darüber beabstandet eine aktive Patchfläche R und dazwischen ein dielektrisches Substrat D umfasst. Diese Patch-Antenne wird - wie bekannt - durch eine Speiseleitung L gespeist, die über eine Bohrung von unten her durch die Massefläche M und das Substrat D bis zur Patchfläche R führt und dort galvanisch an der Patchfläche R angeschlossen ist. Das Substrat D besteht dabei bevorzugt aus Keramik, einem Stoff mit hoher Dielektrizitätskonstante.

Aufgabe der vorliegenden Erfindung ist es nunmehr, eine derartige Antennenanordnung, gegebenenfalls als Grundtyp unter Verwendung weiterer Antennen für weitere Dienste (beispielsweise Mobilfunkdienste in verschiedenen Frequenzbereichen etc.) zu verbessern.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Im Rahmen der Erfindung wird eine überraschende Lösung geschaffen, bei der eine zu der Antennenanordnung gemäß Figur 1 vergleichbare Antennenanordnung geschaffen wird, die gegenüber dem Beispiel gemäß Figur 1 aber sehr viel kompakter aufgebaut ist.

Im Rahmen der erfindungsgemäßen Lösung wird vorgeschlagen, dass bei der Antenne in einem oberhalb der Strahlungsfläche einer ersten oder primären Patchantenne im Abstand dazu angeordneten (passiven oder parasitären) leitfähigen Patchelement, welches zumindest abschnittsweise mit einem umlaufenden und von der Strahlungsfläche der Antenne A weg gerichtet verlaufenden Rand oder Wandung versehen ist, die in Figur 1 gezeigte zusätzliche Patch-Antenne B angeordnet wird.

Mit anderen Worten sitzt die zusätzliche, beispielsweise für die GPS-Dienste vorgesehene zweite oder sekundäre Patch-Antenne in dem boxenförmig oder boxenähnlich gestalteten parasitären Patchelement, welches gegenüber der zuerst genannten Antenne A oberhalb der zugehörigen Strahlungsfläche angeordnet ist.

Die weitere Patch-Antenne kann in dieses boxenförmige oder boxenähnliche Patchelement mit einer Teilhöhe eintauchen. Es kann mit seiner Oberseite über den umlaufenden Rand des boxenförmigen oder boxenähnlichen Patchelements der ersten Antenne überstehen.

Möglich ist aber auch, dass der zumindest abschnittsweise umlaufende Rand des parasitären Patchelements der ersten Patch-Antenne oberhalb der Oberfläche der weiteren Patch-Antenne endet, somit die zusätzliche Patch-Antenne vollständig in den Aufnahmeraum des mit einem umlaufendenden Rand oder mit umlaufenden Randabschnitten versehenen Patchelementes eintaucht.

Die weitere - insbesondere für GPS-Dienste vorgesehene-Patch-Antenne kann dabei unter Zwischenschaltung einer isolierenden Schicht auf dem parasitären boxenförmigen oder boxenähnlichen Patchelement der ersten Patch-Antenne ruhen und/oder befestigt werden.

Möglich ist auch, dass die weitere, insbesondere für GPS-Dienste vorgesehene Patch-Antenne nicht mit einer eigenen Massefläche versehen ist, sondern das Substrat direkt auf dem parasitären boxenförmigen oder boxenähnlichen Patchelement der ersten Patch-Antenne aufliegt, so dass das parasitäre Patchelement der ersten Patch-Antenne gleichzeitig auch die Massefläche der weiteren Patch-Antenne bildet.

Schließlich hat sich im Rahmen der Erfindung gezeigt, dass das parasitäre zumindest abschnittsweise mit einem umlaufenden Rand oder einer umlaufenden Wandung ausgebildete Patchelement auf der Unterseite und/oder an den umlaufenden Randseiten der weiteren Patch-Antenne ausgebildet sein kann. Somit ist das oben erwähnte boxenförmige oder boxenähnliche Patchelement als separates Bauteil überhaupt nicht vorgesehen, d.h. ganz oder teilweise nicht als separates Bauteil vorgesehen, sondern die entsprechenden elektrisch leitfähigen Abschnitte des sogenannten boxenförmigen oder boxenähnlichen Patchelementes sind ganz oder teilweise als metallisierte Schichten auf den entsprechenden Abschnitten der weiteren Patchantenne ausgebildet.

In diesem Fall kann das parasitäre Patchelement der primären Antenne ganz oder teilweise aus einer metallisierten Schicht auf der Unterseite und/oder auf den umlaufenden Seitenwänden der weiteren Patch-Antenne gebildet sein. Diese Schritte können bereits bei der Herstellung der weiteren Patch-Antenne realisiert werden, und zwar ähnlich wie bei der Herstellung der Patch-Antenne selbst, wenn auf dem Substrat einer derartigen Patch-Antenne in Senderichtung liegend eine elektrisch leitfähig Patchfläche und auf der gegenüberliegenden Seite eine elektrisch leitfähige Massefläche in Form von Metallisierungen auf der Ober- und Unterseite des Substrates der Patch-Antenne aufgebracht werden. In diesem Fall würde also das im Stand der Technik oberhalb einer Strahlungsfläche einer Patch-Antenne vorgesehene parasitäre weitere boxenförmige oder boxenähnliche Patchelement als physikalisch selbständiges Element entfallen.

Die erwähnten Metallisierungen auf der Patch-Antenne, auf deren Unterseite und/oder auf einer oder mehreren der umlaufenden Seitenflächen muss nicht vollständig umlaufend ausgebildet sein, sondern kann in Umlaufrichtung Unterbrechungen aufweisen, beispielsweise an den Eckbereichen, kann unterschiedlich hoch sein, kann sogar von der unten liegenden Massefläche oder dem unten liegenden parasitären Patchelement galvanisch getrennt sein. Die erwähnten Metallisierungen an den Seitenflächen können sogar bis auf die Oberseite der weiteren Patch-Antenne reichen, sollten aber dort galvanisch getrennt sein von dem aktiven gespeisten Antennen-Patch der weiteren Antenne.

Die Formgebung insbesondere der weiteren Patch-Antenne, d.h. vor allem die Formgebung des Substrates, der unteren Massefläche, die gleichzeitig auch die Fläche des parasitären Patchelementes der ersten Patch-Antenne sein kann, wie aber auch der auf der Sende-/Empfangsseite vorgesehenen aktiven Patchfläche muss nicht zwangsläufig quadratisch oder rechteckig sein. Diese Fläche kann n-polygonal ausgestaltet und sogar weitere von einer regelmäßigen eckigen Form abweichende Formgebungen aufweisen. Schließlich müssen auch die Seitenwände des Substrates der zusätzlichen Patch-Antenne und/oder die dort zumindest abschnittsweise vorgesehenen und sich von der ersten Patch-Antenne weg erstreckenden Seitenwände oder Seitenflächen nicht zwingend parallel zur Axialrichtung der Patch-Antenne ausgebildet sein (also senkrecht zu den diversen Masse-und/oder Patchflächen), sondern können abgerundete Kanten, abgewinkelte Kanten etc. aufweisen. Beschränkungen sind auch insoweit nicht gegeben.

Gegenüber der nach dem Stand der Technik und anhand von Figur 1 beschriebenen vorbekannten Lösung lässt sich im Rahmen der Erfindung eine deutliche Verringerung des Platzbedarfes für die erfindungsgemäße Antennenkombination erzielen. Die verringerte Gesamtgröße ist vor allem für Fahrzeugdach-Antennensysteme von Bedeutung, die ein kritisches Design aufweisen, bei dem aufgrund der vom Fahrzeughersteller vorgegebenen Design-Angaben für die Gestaltung der Außenumhüllung der Antenne in der Regel nur wenig Platzbedarf zur Verfügung steht.

Dabei ist umso überraschender, dass die an sich guten elektrischen Eigenschaften einer entsprechenden Kraftfahrzeugantenne gemäß der vorbekannten DE 10 2006 027 694 B3 nicht nur weiter beibehalten, sondern sogar noch verbessert werden konnten, und dies obgleich der benötigte Bauraum verringert wurde. Dies ist nicht naheliegend, da in das vorgesehene Patch-Element eine weitere Antenne eingefügt wird. Dies ist auch deshalb umso überraschender, da dieses Antennensystem zum Empfang der SDARS-Dienste geeignet sein soll und die entsprechenden Antennenkonstruktionen zum Empfang dieser Dienste sehr kritisch bewertet werden müssen, da die Antennen nicht die entsprechenden gewünschten guten Empfangseigenschaften aufweisen.

Im Rahmen der Erfindung werden auch die Eigenschaften der oberen GPS-Antenne nicht negativ beeinflusst. Auch dies ist überraschend. Zudem lässt sich im Rahmen der Erfindung die obere GPS-Antenne auch größer gestalten, d.h. gegebenenfalls sogar so groß wie die darunter befindliche SDARS-Patchfläche. Dies ist ein weiterer wesentlicher Unterschied zum Stand der Technik, da hier immer die obere Patchantenne kleiner als die untere war und sein musste. Durch die Vergrößerung der GPS-Patchantenne wird auch eine deutliche Verbesserung zum Empfang dieses Dienstes sichergestellt. Im Rahmen der Erfindung ist sogar eine bevorzugte Ausführungsform möglich, in der die obere Patchantenne bzw. der obere dielektrische Träger größer ist als das darunter befindliche SDARS-Patch. Dies führt letztlich sogar zu einer Verbesserung der Eigenschaften des SDARS-Patches.

Zudem lässt sich im Rahmen der Erfindung eine Gesamtantenne mit zwei Patch-Strahlern realisieren, die im Rahmen einer Serienproduktion in einem vorgelagerten Schritt komplett zusammengebaut werden und dann als Einheit auf einem Antennen-Chassis oder einem Antennensockel montiert werden kann. Dies hat gegenüber dem Produktionsablauf bei der Herstellung einer herkömmlichen Antennenanordnung nach dem Stand der Technik (wie anhand von Figur 1 geschildert) deutliche Vorteile.

Die Erfindung wird nachfolgend anhand von Zeichnungen näher erläutert. Dabei zeigen im Einzelnen:
- Figur 1:: eine schematische Querschnittsdarstellung durch eine Antenne wie sie insbesondere auf dem Dach eines Kraftfahrzeuges anbringbar ist unter Verwendung einer ersten, nach dem Stand der Technik bekannten Patch-Antenne und einer daneben sitzenden weiteren Patch-Antenne für andere Dienste;
- Figur 2:: eine Querschnittsdarstellung durch eine erfindungsgemäße Antennenanordnung unter Verwendung einer ersten (primären) und einer zweiten (sekundären) Patch-Antenne;
- Figur 3:: eine schematische Draufsicht auf das Ausführungsbeispiel gemäß Figur 2 unter zusätzlicher Darstellung der sich unter einem oberen (parasitären) Patchelement befindlichen wesentlichen Bauteile der ersten Patch-Antenne;
- Figur 4:: eine schematische räumliche Darstellung der erfindungsgemäßen Patch-Antennenanordnung mit den beiden einzelnen Patch-Antennen;
- Figur 5:: eine entsprechende Darstellung zu Figur 4, jedoch ohne die zweite Patch-Antenne;
- Figur 6:: eine Querschnittsdarstellung vergleichbar der Querschnittsdarstellung gemäß Figur 2 bezüglich eines abgewandelten Ausführungsbeispiels;
- Figur 7:: eine weitere Querschnittsdarstellung vergleichbar der Darstellungen gemäß Figuren 2 oder 6 bezüglich eines nochmals abgewandelten Ausführungsbeispieles;
- Figur 8:: eine räumliche Darstellung der erfindungsgemäßen Antennenanordnung mit den beiden Patch-Antennen bezüglich der in Figur 7 im Vertikalschnitt gezeigten Antenne;
- Figur 9:: eine weitere Modifikation bezüglich der in Figur 8 räumlich wiedergegebenen erfindungsgemäßen Patch-Antennenanordnung;
- Figur 10:: eine weitere Modifikation zu Figur 9 in räumlicher Darstellung;
- Figur 11:: ein Beispiel einer mehrschichtigen Antenne planarer Bauart, bei welcher grundsätzlich gezeigt ist, dass auch eine Antenne möglich ist, bei der am dielektrischen Träger umlaufend metallisierte Schichten vorgesehen sind, die mittels eines Trennungsabschnitts von einer an der Unterseite des dielektrischen Trägers ausgebildeten metallisierten Schicht getrennt ist;
- Figur 12:: eine weitere Abwandlung insbesondere zu dem in Figur 8 gezeigten Ausführungsbeispiel in räumlicher Wiedergabe;
- Figur 13:: ein weiteres abgewandeltes Ausführungsbeispiel in Querschnittsdarstellung zur Verdeutlichung unterschiedlicher Substratquerschnitte für die weitere Patch-Antenne;
- Figur 14:: ein insbesondere zu Figur 4 bzw. Figur 8 abweichendes Ausführungsbeispiel, bei welchem die parasitäre Patchanordnung teilweise boxenförmig oder boxenähnlich gestaltet ist und zum Teil metallisierte (elektrisch leitfähige) Schichten, beispielsweise an den Umfangs- bzw. Seitenwänden der weiteren Patch-Antenne, ausgebildet sind; und
- Figur 15:: ein weiteres abgewandeltes Ausführungsbeispiel, bei dem das boxenförmige oder boxenähnliche elektrisch leitfähige Patchelement beispielsweise an zwei gegenüberliegenden Eckbereichen weggelassen ist, obgleich die weitere Patch-Antenne in diesen Eckbereichen über das parasitäre Patchelement übersteht.

Nachfolgend wird zunächst auf das Ausführungsbeispiel gemäß den Figuren 2 bis 5 Bezug genommen, in denen eine Patch-Antenne gezeigt ist, die längs einer axialen Achse Z übereinander angeordnete Flächen und Schichten aufweist. Ein derartiges Patchelement ist vom Grundsatz her aus der DE 10 2006 027 694 B3 bekannt, auf deren Offenbarungsgehalt in vollem Umfange Bezug genommen wird. Allerdings weist das aus der DE 10 2006 027 694 B3 bekannte Patchelement keine zusätzliche Patch-Antenne auf.

Aus der schematischen Querschnittsdarstellung gemäß Figur 2 ist zu ersehen, dass die Patch-Antenne A auf ihrer sogenannten Unter- oder Anbauseite 1 eine elektrisch leitfähige Massefläche 3 aufweist. Auf der Massefläche 3 bzw. mit Seitenversatz dazu angeordnet ist ein dielektrischer Träger 5, der üblicherweise in Draufsicht eine Außenkontur 5' aufweist, die der Außenkontur 3' der Massefläche 3 entspricht. Dieser dielektrische Träger 5 kann aber auch größer oder kleiner dimensioniert und/oder mit zur Außenkontur 3' der Massefläche 3 abweichender Außenkontur 5' versehen sein. Allgemein kann die Außenkontur 3' der Massefläche n-polygonal sein und/oder sogar mit kurvigen Abschnitten versehen oder kurvig gestaltet sein, obgleich dies unüblich ist.

Der dielektrische Träger 5 mit seiner Oberseite 5a und seiner Unterseite 5b weist eine ausreichende Höhe oder Dicke auf, die in der Regel einem Vielfachen der Dicke der Massenfläche 3 entspricht. Im Gegensatz zur Massefläche 3, die näherungsweise lediglich aus einer zweidimensionalen Fläche besteht, ist der dielektrische Träger 5 also als dreidimensionaler Körper mit ausreichender Höhe und Dicke gestaltet.

Abweichend vom dielektrischen Körper 5 kann auch ein andersartiges Dielektrikum oder ein andersartiger Dielektrikum-Aufbau vorgesehen sein, auch unter Verwendung von Luft oder mit einer Schicht von Luft neben einem weiteren dielektrischen Körper. Bei Verwendung von Luft als Dielektrikum muss dann natürlich eine entsprechende Trägereinrichtung beispielsweise mit Stelzen, Bolzen, Säulen etc. vorgesehen sein, um die weiteren darüber befindlichen und nachfolgend noch erläuterten Teile der Patch-Antenne zu tragen und zu halten.

Auf der zur Unterseite 5b gegenüberliegenden Oberseite 5a ist eine elektrisch leitfähige Strahlungsfläche 7 ausgebildet, die ebenfalls wieder näherungsweise als zweidimensionale Fläche verstanden werden kann. Diese Strahlungsfläche 7 wird über eine Speiseleitung 9 elektrisch gespeist und angeregt, die bevorzugt in Querrichtung, insbesondere senkrecht zur Strahlungsfläche 7 von unten her durch den Sockel (Chassis) S, die Massefläche 3 und durch den dielektrischen Träger 5 in einer entsprechenden Bohrung oder einem entsprechenden Kanal 5c verläuft.

Von einer in der Regel unten liegenden Anschlussstelle 11, an welcher ein nicht näher gezeigtes Koaxialkabel angeschlossen werden kann, ist dann der Innenleiter des nicht gezeigten Koaxialkabels mit der Speiseleitung 9 elektrisch-galvanisch und damit mit der Strahlungsfläche 7 verbunden. Der Außenleiter des nicht gezeigten Koaxialkabels ist mit der unten liegenden Massefläche 3 elektrischgalvanisch verbunden. Anstelle der angeschlossenen Koaxialleitung kann auch eine Microstrip-Leitung verwendet und entsprechend angeschlossen werden.

Bei dem Ausführungsbeispiel gemäß Figur 2 ff. ist eine Patch-Antenne beschrieben, die ein Dielektrikum 5 und eine in Draufsicht quadratische Form aufweist. Diese Form oder die entsprechende Kontur oder Umrisslinie 5' kann aber auch von der quadratischen Form abweichen und allgemein eine n-polygonale Form aufweisen. Obgleich unüblich, können sogar kurvige Außenbegrenzungen vorgesehen sein.

Die auf dem Dielektrikum 5 sitzende Strahlungsfläche 7 kann eine gleiche Kontur oder Umrisslinie 7' aufweisen wie das darunter befindliche Dielektrikum 5. Im gezeigten Ausführungsbeispiel ist die Grundform ebenfalls der Umrisslinie 5' des Dielektrikums 5 angepasst und quadratisch gebildet, weist aber an zwei gegenüberliegenden Ecken Abflachungen 7" auf (nur in der Draufsicht gemäß Figur 3 dargestellt), die quasi durch Weglassen eines gleichschenklig rechtwinkligen Dreiecks gebildet sind. Allgemein kann also auch die Umrisslinie 7' eine n-polygonale Umrisslinie oder Kontur darstellen oder sogar mit einer kurvigen Außenbegrenzung 7' versehen sein.

Die erwähnte Massefläche 3 wie aber auch die Strahlungsfläche 7 werden teilweise als "zweidimensionale" Fläche bezeichnet, da deren Dicke so gering ist, dass sie quasi nicht als "Volumenkörper" bezeichnet werden können. Die Dicke der Massefläche 3 und der Strahlungsfläche 7 liegt üblicherweise unter 1 mm, d.h. in der Regel unter 0,5 mm, insbesondere unter 0,25 mm, 0,20 mm, 0,10 mm.

Die bisher erläuterte Patch-Antenne kann beispielsweise aus einer handelsüblichen Patch-Antenne bestehen, vorzugsweise aus einer sogenannten Keramik-Patch-Antenne mit einer dielektrischen Trägerschicht 5 aus einem Keramikmaterial. Entsprechend der weiteren Schilderung ergibt sich, dass über die bisher erläuterte Patch-Antenne hinaus gehend eine Patch-Antenne im Sinne einer Stacked-Patch-Antenne A weiter ausgebildet ist, bei der oberhalb der oberen Strahlungsfläche 7 (bevorzugt senkrecht zur Strahlungsfläche 7 im Abstand dazu parallel versetzt liegend) zusätzlich ein parasitäres Patchelement 13 vorgesehen ist. Dieses parasitäre Patchelement 13 ist so gestaltet, dass es gegenüber der erwähnten Massefläche 3 und der Strahlungsfläche 7 eine dreidimensionale Struktur mit dazu unterschiedlicher, d.h. größerer Höhe oder Dicke im Gegensatz zur Massefläche 3 oder Strahlungsfläche 7 aufweist.

Bevorzugt wird eine Trageinrichtung 19 (insbesondere eine dieelektrische Trageinrichtung) mit einer Dicke oder Höhe 17 verwendet, worüber das parasitäre Patchelement 13 gehalten und getragen wird. Diese dielektrische Trageinrichtung 19 besteht bevorzugt aus einer Haft- oder Montageschicht 19', die beispielsweise als sogenannte doppelseitig klebende Haft- und Montageschicht 19' ausgebildet sein kann. Es können hierzu handelsübliche doppelseitig klebende Klebebänder oder doppelseitig klebende Schaumbänder, Klebepads oder dergleichen verwendet werden, die eine entsprechende, vorstehend genannte Dicke aufweisen. Dies eröffnet die einfache Möglichkeit, hierüber das erwähnte Patchelement 13 auf der Oberseite einer handelsüblichen Patch-Antenne, insbesondere einer handelsüblichen Keramik-Patch-Antenne zu befestigen und zu montieren.

Die so geschilderte Stacked-Patch-Antenne A ist auf einem in Figur 2 lediglich als Linie angedeuteten Chassis S positioniert, also auf einem Sockel, der auch mit dem Bezugszeichen 20 ergänzend gekennzeichnet ist. Dieser Sockel kann beispielsweise das Basis Basis-Chassis 20 für eine Kraftfahrzeug-Antenne darstellen, auf welchem die erfindungsgemäße Antenne gegebenenfalls neben weiteren Antennen für andere Dienste eingebaut sein kann. Die erfindungsgemäße Stacked-Patch-Antenne A kann beispielsweise insbesondere als Antenne für den Empfang von Satelliten- oder terrestrischen Signalen, beispielsweise des sogenannten SDARS-Dienstes, verwendet werden. Einschränkungen für die Verwendung auch für andere Dienste sind jedoch nicht gegeben.

Das Patchelement 13 kann beispielsweise aus einem elektrisch leitfähigen, nach oben hin offenen boxenförmigen Metallkörper mit entsprechender Längs- und Quererstreckung und ausreichender Höhe bestehen.

Wie aus der räumlichen Darstellung gemäß Figur 4 und 5 ersichtlich ist, kann dieses Patchelement 13 eine rechteckförmige oder quadratische Struktur mit entsprechendem Umriss 53' aufweisen, ohne auf diese Formgebung beschränkt zu sein. In Figur 4 ist dabei das obere Patchelement 13 in Draufsicht rechteckförmig oder quadratisch gezeigt, einschließlich der umlaufenden Ränder oder Wände, auf die nachfolgend noch eingegangen wird. Gemäß der Draufsicht in Figur 3 ist angedeutet, dass das parasitäre Patchelement 13 auch eine davon abweichende Formgebung aufweisen kann, beispielsweise eine n-polygonale Form. Dazu ist in Figur 3 gezeigt, dass das Patchelement 13 beispielsweise an zwei gegenüberliegenden Eckpunkten mit Abflachungen 13" versehen sein kann, die beispielsweise benachbart zu den Abflachungen 7" der obenliegenden aktiven Strahlerfläche 7 der Patch-Antenne A liegen.

Im gezeigten Ausführungsbeispiel weist das Patchelement 13 eine Längserstreckung und eine Quererstreckung auf, die zum einen größer ist als die Längs- und Quererstreckung der Strahlungsfläche 7 und/oder zum anderen auch größer ist als die Längs- und Querstreckung des dielektrischen Trägers 5 und/oder der darunter befindlichen Massefläche 3.

Wie aus den Figuren zu ersehen ist, umfasst das auf der Trägereinrichtung 19 sitzende oder daran befestigte nach Art einer nach oben hin offenen Box gestaltete parasitäre Patchelement 13 eine Basis- oder Zentralfläche 53", welche im gezeigten Ausführungsbeispiel mit einem umlaufenden Rand oder einem umlaufenden Steg 53d (allgemein also einer entsprechenden Erhebung 53d) versehen ist, der sich von der Ebene der auch zur Massefläche parallelen Basisfläche 53" quer, insbesondere senkrecht erhebt. Ein derartiges Patchelement 13 kann beispielsweise durch Schneiden und Kanten aus einem elektrisch leitfähigen Metallblech hergestellt werden, wobei die umlaufenden Stege 53d in den Eckbereichen miteinander elektrisch/galvanisch beispielsweise durch Löten verbunden sein können (wobei ferner im Zentralabschnitt 53" auch noch Ausnehmungen vorgesehen sein können, worauf nachfolgend nicht weiter eingegangen wird).

Oberhalb dieses sekundären Patchelementes 13 befindet sich - wie in den weiteren Figuren gezeigt ist - eine zweite Patch-Antenne B. Die Dimensionierung der zweiten Patch-Antenne B ist bezüglich ihrer Länge und Breite derart, dass deren Maße z.B. zumindest geringfügig kleiner sind als die freie innere Längs- und Quererstreckung zwischen den umlaufenden Stegen 53d des parasitären Patchelementes 13. Dies eröffnet nämlich die Möglichkeit, dass die Patch-Antenne B in unterschiedlichem Maße in den Innenraum 53a des Patchelementes 13 eintauchen kann. Mit anderen Worten kommt das zuunterst liegende Niveau, d.h. die unterste Begrenzungsebene 101 im Innenraum 53a des parasitären Patchelementes 13 zu liegen, also unterhalb der oberen Begrenzungsebene 53c, die durch die obere umlaufende Kante der Stege, Ränder oder Außenwände 53d des parasitären Patches vorgegeben ist.

Die zweite Patch-Antenne B umfasst ebenfalls wiederum ein Substrat (dielektrischer Körper) 105 mit einer Oberseite 105a und einer Unterseite 105b, wobei in Sende-/Empfangsrichtung (also zur Patch-Antenne A abgewandt) liegend die aktive Strahlungsfläche 107 der zweiten oder sekundären Patch-Antenne B als elektrisch leitfähige Fläche auf der Oberseite 105a des Substrates 105 ausgebildet und der Patch-Antenne A zugewandt liegend (also auf der Unterseite 105b) die zugehörige zweite Massefläche 103 der zweiten Patch-Antenne B vorgesehen ist.

Aus den Zeichnungen ist zu entnehmen, dass quer und insbesondere senkrecht zu den Patch-Strahler-Flächen (also in axialer Z-Richtung der gesamten Antennenanordnung) ein weiterer Kanal oder eine weitere Bohrung 105c vorgesehen ist. Dieser Kanal verläuft durch das Chassis 20, durch die erste oder primäre Patch-Antenne A (also durch deren Massefläche, den dielektrischen Körper und die oben liegende Strahlungsfläche), durch die sich daran anschließende Trageinrichtung 19 sowie das parasitäre Patchelement 13, durch eine darauf gegebenenfalls folgende Tragschicht für die zweite Patch-Antenne B sowie durch die zweite zur Patch-Antenne B gehörende Massefläche 103 und durch den dielektrischen Träger 105 bis zur oben liegenden zweiten Strahlungsfläche 107, d.h. der zweiten Strahlungsfläche 107 der zweiten Patch-Antenne B.

An der Unterseite des Chassis 20 befindet sich ein koaxialer Anschluss, so dass über eine im Kanal verlaufende Speiseleitung 109 die Strahlungsfläche 107 gespeist wird. Der Außenleiter einer koaxialen Anschlussleitung wird am Anschluss mit der Massefläche 3 galvanisch verbunden. Auch in diesem Ausführungsbeispiel kann natürlich anstelle einer koaxialen Anschlussleitung eine Microstrip-Anschlussleitung vorgesehen sein.

In den bisher beschriebenen Ausführungsbeispielen ist die Höhe 115 der zweiten Patch-Antenne B (einschließlich einer gegebenenfalls auf der Unterseite der Massefläche 103 benachbart zur Oberseite des parasitären Patchelementes 13 befindlichen Trag- und/oder Befestigungs- und/oder Klebeschicht 111) größer als die Höhe 117, d.h. größer als die umlaufenden Ränder 53d des parasitären Patchelementes 13. Die Höhe des Patchelementes kann aber auch genauso hoch sein wie die umlaufenden Ränder 53d des parasitären Patchelementes 13.

Anhand von Figur 6 ist gezeigt, dass die umlaufenden Ränder 53d des parasitären Patchelementes 13 sogar höher sein können als die Höhe der zweiten Patch-Antenne B, so dass die zweite Patch-Antenne B völlig im Innenraum 53a des parasitären Patchelementes 13 eintaucht. Im Übrigen zeigt Figur 6 im Gegensatz zu Figur 2, dass die zur Z-Achse verlaufende Längs- und Quererstreckung der weiteren Patch-Antenne B größer bemessen ist und den Innenraum des parasitären Patchelementes 13 zumindest fast völlig ausfüllen kann.

Anhand der Schnittdarstellung gemäß Figur 7 ist gezeigt, dass das parasitäre Patchelement 13 (welches zur Strahlformung der Patch-Antenne A dient) nunmehr direkt mit der zweiten Patch-Antenne B verbunden ist. Das zur ersten oder primären Patch-Antenne A gehörende obere Patchelement 13 kann beispielsweise aus einer metallisierten Schicht 253 bestehen, die unmittelbar auf der Oberfläche der zweiten Patch-Antenne B gebildet ist. Das Aufbringen dieser metallisierten Schicht kann bereits bei der Herstellung der zweiten Patch-Antenne B durchgeführt werden, ähnlich wie die Patchfläche oder die Massefläche oder die Metallisierung auf der Ober- oder Unterseite der zweiten Patch-Antenne B während deren Herstellung entsprechend aufgebracht werden kann. Somit ist das parasitäre Patchelement 13 als physikalisch selbständiges Element nicht mehr vorhanden, sondern fester Bestandteil der zweiten Patch-Antenne B.

Anhand von Figur 7 und 8 ist dabei zu ersehen, dass sogar auf die separate untere Massefläche 103 der zweiten Patch-Antenne B verzichtet worden ist, so dass die metallisierte Schicht 253 auf der Unterseite 105b des dielektrischen Trägers 105 als Schicht 253d die Massefläche 103 der zweiten Patch-Antenne B ersetzt und/oder bildet und gleichzeitig diese metallisierte Schicht 253 auch das parasitäre Patchelement 13 bildet. In diesem Ausführungsbeispiel ist dabei die metallisierte Schicht 253 zumindest in einer Teilhöhe auch auf den umlaufenden Rändern 105d, also auf den Außenflächen 105d der zweiten Patch-Antenne B ausgebildet und bedecken dort den dielektrischen Träger 105. Dabei ist die an dem dielektrischen Träger 105 der zweiten Patch-Antenne B auf der Unterseite 105b ausgebildete untere Schicht 253b mit den an den Außenumfangsflächen zumindest in einer Teilhöhe vorgesehenen metallisierten Schichten 253d ganz oder zumindest abschnittsweise galvanisch verbunden.

Aus der Darstellung gemäß Figur 9 ist zu ersehen, dass die an den Außenseiten 105d des zweiten dielektrischen Trägers 105, also an der zweiten Patch-Antenne B in Umlaufrichtung ausgebildeten Metallisierungen 253 nicht stets die gleiche Höhe aufweisen müssen. Es ist zu ersehen, dass beispielsweise die an dem einen umlaufenden Rand 105d ausgebildete metallisierte Schicht 253d Ausnehmungen 253' aufweist, so dass eine metallisierte Schicht mit geringerer Höhe zurückbleibt, wohingegen auf der in Figur 9 rechts liegenden Außenseite 105d auf dem dielektrischen Träger 105 eine metallisierte Schicht 253d ausgebildet ist, die bis zur Oberseite 105a des Substrates 105 reicht.

Bei der Variante gemäß Figur 10 ist gezeigt, dass die umlaufende metallisierte Schicht 253d nicht völlig umlaufend ausgebildet sein muss, sondern dass die einzelnen metallisierten Schichten 253d an den umlaufenden Rändern 105d des dielektrischen Trägers 105 Unterbrechungen 253" aufweisen können, die bis zum Niveau der Unterseite 105b am dielektrischen Träger 105 ausgebildet sind. Diese Unterbrechungen oder Ausnehmungen 253" sind bei der Variante gemäß Figur 10 in den Eckbereichen des Substrates vorgesehen.

Anhand von Figur 11 soll nur grundsätzlich, abweichend zu den anderen Beispielen, gezeigt werden, dass auch eine Antenne planarer Bauart derart realisiert sein kann, dass die am dielektrischen Träger 105 ausgebildeten umlaufenden metallisierten Schichten 253d sogar von der auf der Unterseite 105a des dielektrischen Trägers 105 ausgebildeten metallisierten Schicht 253b durch einen Trennungsabschnitt 253e getrennt sind, d.h. in diesem Ausführungsbeispiel galvanisch getrennt sind. An den Eckbereichen des Substrats sind in diesem Ausführungsbeispiel die metallisierten Schichten 253d umlaufend galvanisch verbunden.

Gemäß dem Ausführungsbeispiel nach Figur 12 ist zu ersehen, dass sich die metallisierte Schichten 253 nicht nur an der Unterseite 105b und an den umlaufenden Rand- oder Außenflächen 105d, sondern sogar vom äußeren Rand 105d ausgehend sich über ein gewisses Maß auf der Oberseite 105a des dielektrischen Trägers 105 erstrecken, allerdings im Abstand vor der oberen Strahlungsfläche 107 der zweiten Patch-Antenne B enden, so dass hier eine galvanische Trennung zwischen der auf der Oberseite 105a des Substrats 105 vorgesehenen Strahlungsfläche 107 zu den Metallisierungen 253 gegeben ist. Im gezeigten Ausführungsbeispiel wird hier die auf der Oberseite 105a des Substrats 105 ausgebildete elektrisch leitfähige Schicht 253a mit den elektrisch leitfähigen Schichten 105d am Außenumfang des Substrats 105 galvanisch verbunden.

Anhand der Querschnittsdarstellung von Figur 13 soll gezeigt werden, dass auch der dielektrische Träger 105 der zweiten Patch-Antenne B im Vertikalquerschnitt (senkrecht zu den einzelnen Strahlungsflächen) nicht zwingend eine rechteckige Form aufweisen muss, sondern Abschrägungen 305 an der Ober- und Unterseite oder kurvige Elemente an dem Substrat 105 ausgebildet sein können. Bei entsprechend angebrachten metallisierten Schichten 253 sind diese Schichten der entsprechenden Außenkontur des Substrates folgend ausgebildet.

Der Vollständigkeit halber soll noch erwähnt werden, dass auch der dielektrische Träger 5, die dazu gehörende unten liegende Massefläche 3 und die oben gegenüberliegend zur Massefläche befindliche Strahlungsfläche 7 der ersten Patch-Antenne A ebenso wie der dielektrische Träger 105 der zweiten Patch-Antenne B und die gegebenenfalls vorgesehene Massefläche 103 wie auch die zugehörige Strahlungsfläche 107 nicht zwingend eine quadratische oder rechteckförmige Gestaltung aufweisen müssen, sondern ganz allgemein n-polygonal oder sogar mit kurvigen Randflächen versehen sein können. Anhand der gezeigten Ausführungsbeispiele, insbesondere Bezug nehmend auf Figur 3 ist zu ersehen, dass beispielsweise die Strahlungsfläche 7 an zwei diagonal gegenüberliegenden Eckbereichen mit Abflachungen 7" (also an der ersten Patch-Antenne A ausgebildet) versehen ist, wohingegen bei entsprechenden an zwei diagonal gegenüberliegenden Eckbereichen ausgebildete Abflachungen 107" auch bezüglich der Strahlerfläche 107 an der zweiten Patch-Antenne B ausgebildet sein können. Diese beiden Abflachungen 107" der zweiten Patch-Antenne B sind um 90 zu den Abflachungen 107" an der ersten Patch-Antenne A liegend ausgebildet. Ebenso kann sogar abweichend zu Figur 2 und 4 das parasitäre Patchelement beispielsweise mit gegenüberliegenden Abflachungen 13" (wie in Figur 3 gezeigt) versehen sein. Es können auch die dielektrischen Träger 5 bzw. 105 ebenfalls mit nicht regelmäßigen Aüßenkonturen, insbesondere gegenüberliegenden Abflachungen unter Vermeidung entsprechender Eckenbereiche ausgebildet sein.

Nachfolgend wir noch auf ein weiteres Ausführungsbeispiel gemäß Figur 14 Bezug genommen, welches letztlich ein Ausführungsbeispiel wiedergibt, welches als Kombination des Ausführungsbeispieles nach Figur 4 und gemäß Figur 11 beschrieben werden kann.

Denn aus dem Ausführungsbeispiel gemäß Figur 14 ist zu ersehen, dass eine obere parasitäre Patchanordnung 13 vorgesehen ist, ähnlich, wie sie anhand von Figur 4 und den anderen Ausführungsbeispielen beschrieben ist. Darüber hinaus weist aber die weitere Patch-Antenne B an ihren umlaufenden Seitenwänden, d.h. an ihren Außenumfangsflächen 105d metallisierende Abschnitte, also Metallisierungen 253d auf, die sich in diesem Ausführungsbeispiel nur in einer Teilhöhe erstrecken (aber auch in der gesamten Höhe der weiteren Patch-Antenne B ausgebildet sein können). Im gezeigten Ausführungsbeispiel erstrecken sich dabei die Metallisierungen 253d in einer Höhe, die bei exakt seitlicher Betrachtung zumindest in einer Teilhöhe über den umlaufenden Rand 13' der oberen Patchanordnung 13 übersteht aber auch darunter enden. Auch diese Metallisierung 253d kann über die Umfangsfläche hinweg Abschnitte mit unterschiedlicher Höhe aufweisen, mit Unterbrechungen, teilweise mit Verbindungen zu einer auf der Unterseite der weiteren Patch-Antenne B ausgebildeten Metallisierung etc. Weitergehende Einschränkungen sind also hier ebenfalls nicht gegeben.

Anhand von Figur 15 ist gezeigt, dass beispielsweise die in Rede stehende parasitäre Patchanordnung 13 beispielsweise an zwei gegenüberliegenden Eckbereichen mit Abflachungen, Ausnehmungen oder sogenannten Weglassungen 13" versehen sein kann, wie dies bereits in Figur 3 in Draufsicht angedeutet und in Figur 15 in einer dreidimensionalen Wiedergabe dargestellt ist. Mit anderen Worten sind in diesem Ausführungsbeispiel auch die umlaufenden Ränder, Wände oder Stege 53d an diesen Eckbereichen mit den Abflachungen 13" unterbrochen, wobei die in diesem boxenförmigen oder boxenähnlichen parasitären Patchelement 13 befindliche weitere Patch-Antenne B an diesen Eckbereichen über die so geschaffenen Öffnungsbereiche 13a zwischen zwei benachbarten Randabschnitten 53d nach außen vorstehen kann, so dass der umlaufende Rand 105d der weiteren Patchantenne B sichtbar wird.

## Patentansprüche

1. Mehrschichtige Antenne planarer Bauart, welche eine Patch-Antenne (A) vorzugsweise unter Ausschluss einer inverted F-Antenne umfasst, mit mehreren entlang einer axialen Achse (Z) mit oder ohne Seitenversatz zueinander angeordneten Flächen und/oder Schichten, mit den folgenden Merkmalen:
- es ist eine elektrisch leitende Massefläche (3) vorgesehen,
- es ist eine leitfähige Strahlungsfläche (7) vorgesehen, die in Richtung der axialen Achse (Z) zur Massefläche (3) versetzt liegend angeordnet ist und vorzugsweise parallel dazu verläuft,
- es ist ein dielektrischer Träger (5) vorgesehen, der zwischen der Massefläche (3) und der Strahlungsfläche (7) zumindest in einer Teilhöhe und/oder einem Teilbereich gegebenenfalls neben Luft angeordnet ist,
- die Strahlungsfläche (7) ist mit einer elektrisch leitenden Speiseleitung (9) elektrisch verbunden,
- auf der zur Massefläche (3) gegenüberliegenden Seite der Strahlungsfläche (7) ist eine dielektrische Trageinrichtung (19) vorgesehen,
- auf der zur Strahlungsfläche (7) gegenüberliegenden Seite der dielektrischen Trageinrichtung (19) ist eine elektrisch leitfähige parasitäre Patch-Anordnung (13) vorgesehen,
- die Trageinrichtung (19) weist eine Dicke oder Höhe (17) auf, die kleiner ist als die Dicke oder Höhe (114) der parasitären Patch-Anordnung (13),
- die parasitäre Patch-Anordnung (13) ist boxenförmig oder boxenähnlich gestaltet und/oder umfasst zumindest abschnittsweise umlaufendende Erhebungen, Rand-, Steg-oder Wandabschnitte (53b), die sich von einem Basis-oder Zentralabschnitt (53") der parasitären Patch-Anordnung (13) quer verlaufend erstrecken, und zwar von der Strahlungsfläche (7) weg gerichtet,
**gekennzeichnet durch** die folgenden weiteren Merkmale:
- oberhalb des Basis- oder Zentralabschnittes (53") der parasitären Patch-Anordnung (13) ist eine weitere Patch-Antenne (B) mit einem dielektrischen Träger (105) und einer Strahlungsfläche (107) vorgesehen, wobei die Strahlungsfläche (107) auf der zum Basis- oder Zentralabschnitt (53") gegenüberliegenden Oberseite (105a) des dielektrischen Trägers (105) vorgesehen ist, und
- die weitere Patch-Antenne (B) verfügt über eine auf der Unterseite (105b) ihres dielektrischen Trägers (105) liegende Massefläche (103) und taucht zumindest teilweise in die boxenförmig oder boxenähnlich gestaltete parasitäre Patch-Anordnung (13) ein oder die boxenförmig oder boxenähnlich gestaltete parasitäre Patch-Anordnung (13) ist als elektrisch leitfähige Fläche (253d) auf der Unterseite (105b) und zumindest in Teilbereichen an dem umlaufenden Rand oder an den Außenflächen (105d) des dielektrischen Trägers (105) der weiteren Patch-Antenne (B) ausgebildet,
- für die Patch-Antenne (A) ist ein Anschluss zu einer zur Strahlungsfläche (7) der Patch-Antenne (A) führenden Speiseleitung (9) und ein Masseanschluss vorgesehen, der mit der Massefläche (3) der Patch-Antenne (A) verbunden ist, und
- für die weitere Patch-Antenne (B) ist ein weiterer Anschluss mit einer zur Strahlungsfläche (107) der weiteren Patch-Antenne (B) führenden weiteren Speiseleitung (109) und ein weiterer Masseanschluss vorgesehen, der ebenfalls mit der Massefläche (3) der Patch-Antenne (A) verbunden ist.

2. Antenne nach Anspruch 1, **dadurch gekennzeichnet, dass** die parasitäre Patch-Anordnung (13) von dem Basis- oder Zentralabschnitt (53") quer wegverlaufende Erhebungen, Ränder und/oder Stege (53b) umfasst, deren Höhe (117) der Höhe (115) der weiteren Patch-Antenne (B) entspricht oder größer ist.

3. Antenne nach Anspruch 1, **dadurch gekennzeichnet, dass** die parasitäre Patch-Anordnung (13) von dem Basis- oder Zentralabschnitt (53") quer wegverlaufende Erhebungen, Ränder, Stege und/oder Wände (53b) und/oder elektrisch leitfähige Flächen (253b) umfasst, deren Höhe (117) der Höhe (115) der weiteren Patch-Antenne (B) entspricht oder kleiner ist.

4. Antenne nach einem der Ansprüche 1 bis 3, **dadurch gekennzeichnet, dass** zwischen der Massefläche (103) der weiteren Patch-Antenne (B) und dem Basis- oder Zentralabschnitt (53") der parasitären Patch-Anordnung (13) eine Trägerschicht (111) vorzugsweise aus nicht leitfähigem Material, insbesondere in Form einer doppelseitigen Klebeschicht vorgesehen ist.

5. Antenne nach einem der Ansprüche 1 bis 4, **dadurch gekennzeichnet, dass** der dielektrische Träger (105) der weiteren Patch-Antenne (B) mit seiner Unterseite (105b) direkt auf der Oberseite des Basis- oder Zentralabschnittes (53") der parasitären Patch-Anordnung (13) angeordnet ist.

6. Antenne nach einem der Ansprüche 1 bis 5, **dadurch gekennzeichnet, dass** die Längs- und/oder die Quererstreckung der weiteren Patch-Antenne (B) parallel zum Basis- oder Zentralabschnitt (53") der parasitären Patch-Anordnung (13) ein geringeres Aufmaß aufweist, als das lichte Innenmaß in Längs- und Querrichtung zwischen den Erhebungen, Rändern, Stegen und/oder elektrisch leitfähigen Flächen (53b) der parasitären Patch-Anordnung (13).

7. Antenne nach einem der Ansprüche 1 bis 6, **dadurch gekennzeichnet, dass** der Basis- oder Zentralabschnitt (53") der parasitären Patch-Anordnung (13) als elektrisch leitfähige Schicht oder Metallisierung (253b) direkt auf der Unterseite des dielektrischen Trägers (105) der weiteren Patch-Antenne (B) vorgesehen ist.

8. Antenne nach einem der Ansprüche 1 bis 7, **dadurch gekennzeichnet, dass** die Erhebung, Ränder, Stege und oder Wände (53b) der parasitären Patch-Anordnung (13) als elektrisch leitfähige Flächen oder Metallisierungen (253d) an den Außenflächen (105d) am dielektrischen Träger (105) der weiteren Patch-Antenne (B) ausgebildet sind.

9. Antenne nach Anspruch 8, **dadurch gekennzeichnet, dass** die an den Außenumfangsflächen (105d) des dielektrischen Trägers (105) der weiteren Patch-Antenne (B) ausgebildeten elektrisch leitfähigen Schichten oder Metallisierungen (253d) sich in einer Teilhöhe oder in deren gesamter Höhe erstrecken.

10. Antenne nach einem der Ansprüche 1 bis 9, **dadurch gekennzeichnet, dass** auf der Oberseite (105a) des dielektrischen Trägers (105) der weiteren Patch-Antenne (B) von der auf der Oberseite (105a) vorgesehenen Strahlungsfläche (107) getrennt elektrisch leitfähige Flächen oder Metallisierungen (253a) vorgesehen sind, die vorzugsweise mit den auf den Außenwänden (105d) des dielektrischen Trägers (105) ausgebildeten elektrisch leitfähigen Flächen oder Metallisierungen (253d) galvanisch verbunden sind.

11. Antenne nach einem der Ansprüche 1 bis 10, **dadurch gekennzeichnet, dass** die Strahlungsfläche (7) der Patch-Antenne (A), die Strahlungsfläche (107) der weiteren Patch-Antenne (B) und/oder der dielektrische Träger (105) der weiteren Patch-Antenne (B) gegenüberliegende Abflachungen (7"; 107"; 53") aufweist.

12. Antenne nach einem der Ansprüche 1 bis 11, **dadurch gekennzeichnet, dass** die zumindest an Teilbereichen der umlaufenden Rand- oder Außenflächen (105) der weiteren Patch-Antenne (B) ausgebildete Metallisierung (253d) bei seitlicher Betrachtung parallel zur Massefläche (3) die von der Massefläche (3) auslaufenden Kanten oder Ränder (13') der boxenförmigen oder boxenähnlichen parasitären Patchanordnung (13) überragt.

13. Antenne nach einem der Ansprüche 1 bis 12, **dadurch gekennzeichnet, dass** die boxenförmige oder boxenähnliche parasitäre Patchanordnung (13) an einem oder vorzugsweise an zumindest zwei gegenüberliegenden Eckbereichen mit einer Ausnehmung (13a) versehen ist, wobei in diesem Eckbereichen die umlaufenden Ränder (53d) eine Ausnehmung oder Weglassung (13a) aufweisen, wobei in diesem Bereich die Ecken der weiteren Patch-Antenne (B) frei vorragen.

## Claims

1. Multilayer antenna of a planar construction, comprising a patch antenna (A), preferably to the exclusion of an inverted F-antenna, with a plurality of planes and/or layers which are arranged along an axial axis (Z) with or without a lateral offset from one another, having the following features:
- an electrically conductive ground plane (3) is provided,
- a conductive radiation plane (7) is provided, which is arranged so as to lie offset from the ground plane (3) in the direction of the axial axis (Z) and which preferably extends parallel thereto,
- a dielectric carrier (5) is provided, which is arranged between the ground plane (3) and the radiation plane (7) at least for a partial height and/or a partial region, optionally in addition to air,
- the radiation plane (7) is electrically connected to an electrically conductive feeder (9),
- a dielectric carrier means (19) is provided on the opposite side of the radiation plane (7) from the ground plane (3),
- an electrically conductive parasitic patch arrangement (13) is provided on the opposite side of the dielectric carrier means (19) from the radiation plane (7),
- the carrier means (19) has a thickness or height (17) which is smaller than the thickness or height (114) of the parasitic patch arrangement (13),
- the parasitic patch arrangement (13) is configured so as to be box-shaped or box-like and/or comprises, at least in regions, circumferential raised portions, rim portions, web portions or wall portions (53b), which extend so as to proceed transversely from a base portion or central portion (53") of the parasitic patch arrangement (13), specifically away from the radiation plane (7),
**characterised by** the following additional features:
- a further patch antenna (B) is provided with a dielectric carrier (105) and a radiation plane (107) above the base portion or central portion (53") of the parasitic patch arrangement (13), the radiation plane (107) being provided on the upper side (105a), opposite the base portion or central portion (53"), of the dielectric carrier (105), and
- the further patch antenna (B) has a ground plane (103) positioned on the lower side (105b) of the dielectric carrier (105) thereof and is buried at least in part in the parasitic patch arrangement (13) which is configured so as to be box-shaped or box-like, or the parasitic patch arrangement (13) which is configured so as to be box-shaped or box-like is formed as an electrically conductive plane (253d) on the lower side (105b) and at least in partial regions on the circumferential edge surface or on the outer surfaces (105d) of the dielectric carrier (105) of the further patch antenna (B),
- a connection to a feeder (9) leading to the radiation plane (7) of the patch antenna (A) and a ground connection, which is connected to the ground plane (3) of the patch antenna (A), are provided for the patch antenna (A), and
- a further connection to a further feeder (109) leading to the radiation plane (107) of the further patch antenna (B) and a further ground connection, which is also connected to the ground plane (3) of the patch antenna (A), are provided for the further patch antenna (B).

2. Antenna according to claim 1, **characterised in that** the parasitic patch arrangement (13) comprises raised portions, rims and/or webs (53b), which extend transversely away from the base portion or central portion (53") and the height (117) of which is greater than or equal to the height (115) of the further patch antenna (B).

3. Antenna according to claim 1, **characterised in that** the parasitic patch arrangement (13) comprises raised portions, rims, webs and/or walls (53b) and/or electrically conductive planes (253b), which extend transversely away from the base portion or central portion (53") and the height (117) of which is less than or equal to the height (115) of the further patch antenna (B).

4. Antenna according to any of claims 1 to 3, **characterised in that** a carrier layer (111), preferably of a non-conductive material, in particular in the form of a double-sided adhesive layer, is provided between the ground plane (103) of the further patch antenna (B) and the base portion or central portion (53") of the parasitic patch arrangement (13).

5. Antenna according to any of claims 1 to 4, **characterised in that** the lower side (105b) of the dielectric carrier (105) of the further patch antenna (B) is arranged directly on the upper side of the base portion or central portion (53") of the parasitic patch arrangement (13).

6. Antenna according to any of claims 1 to 5, **characterised in that** the longitudinal and/or transverse extent of the further patch antenna (B) parallel to the base portion or central portion (53") of the parasitic patch arrangement (13) has a smaller dimension than the clear internal dimension in the longitudinal and transverse direction between the raised portions, rims, webs and/or electrically conductive planes (53b) of the parasitic patch arrangement (13).

7. Antenna according to any of claims 1 to 6, **characterised in that** the base portion or central portion (53") of the parasitic patch arrangement (13) is provided as an electrically conductive layer or metal coating (253b) directly on the lower side of the dielectric carrier (105) of the further patch antenna (B).

8. Antenna according to any of claims 1 to 7, **characterised in that** the raised portions, rims, webs and/or walls (53b) of the parasitic patch arrangement (13) are formed as electrically conductive planes or metal coatings (253d) on the outer surfaces (105d) on the dielectric carrier (105) of the further patch antenna (B).

9. Antenna according to claim 8, **characterised in that** the electrically conductive layers or metal coatings (253d) which are formed on the outer circumferential surfaces (105d) of the dielectric carrier (105) of the further patch antenna (B) extend to a partial height or to the full height thereof.

10. Antenna according to any of claims 1 to 9, **characterised in that** electrically conductive planes or metal coatings (253a) are provided on the upper side (105a) of the dielectric carrier (105) of the further patch antenna (B) so as to be separated from the radiation plane (107) provided on the upper side (105a), and are preferably galvanically connected to the electrically conductive planes or metal coatings (253d) which are formed on the outer walls (105d) of the dielectric carrier (105).

11. Antenna according to any of claims 1 to 10, **characterised in that** the radiation plane (7) of the patch antenna (A), the radiation plane (107) of the further patch antenna (B), and/or the dielectric carrier (105) of the second patch antenna (B) have mutually opposed flat portions (7"; 107"; 53").

12. Antenna according to any of claims 1 to 11, **characterised in that** when viewed from the side, parallel to the ground plane (3), the metal coating (253d), which is formed at least on partial regions of the circumferential edge surfaces or outer surfaces (105) of the further patch antenna (B), overlaps the edges or rims (13'), extending out from the ground plane (3), of the box-shaped or box-like parasitic patch arrangement (13).

13. Antenna according to any of claims 1 to 12, **characterised in that** the box-shaped or box-like parasitic patch arrangement (13) is provided with a recess (13a) in one or preferably in at least two opposite corner regions, the circumferential rims (53d) comprising a recess or omission (13a) in these corner regions, the corners of the further patch antenna (B) protruding freely in this region.

## Revendications

1. Antenne multicouches du type planaire, qui comprend une antenne "patch" (A), de préférence avec exclusion d'une antenne dite "F inversée", avec plusieurs surfaces et/ou couches agencées le long d'un axe axial (Z) avec ou sans décalage les unes par rapport aux autres, présentant les éléments techniques suivants :
- il est prévu une surface de masse électriquement conductrice (3),
- il est prévu une surface de rayonnement conductrice (7) qui est agencée de façon décalée par rapport à la surface de masse (3) en direction de l'axe axial (Z) et de préférence parallèle à celle-ci,
- il est prévu un support diélectrique (5), qui est agencé entre la surface de masse (3) et la surface de rayonnement (7), au moins dans une hauteur partielle et/ou une région partielle, le cas échéant à côté d'air,
- la surface de rayonnement (7) est reliée électriquement à une ligne d'alimentation électriquement conductrice (9),
- il est prévu un moyen porteur diélectrique (19) sur le côté de la surface de rayonnement (7) opposé à la surface de masse (3),
- il est prévu un agencement "patch" parasitaire électriquement conducteur (13) sur le côté du moyen porteur diélectrique (19) opposé à la surface de rayonnement (7),
- le moyen porteur (19) a une épaisseur ou une hauteur (17) qui est plus petite que l'épaisseur ou la hauteur (114) de l'agencement patch parasitaire (13),
- l'agencement patch parasitaire (13) est conçu en forme de boîte ou semblable à une boîte et/ou comprend au moins sur des portions de sa périphérie des saillies, des tronçons de bordure, des tronçons en forme de barrettes ou des tronçons de paroi (53b), qui s'étendent transversalement depuis un tronçon de base ou tronçon central (53") de l'agencement patch parasitaire (13), et cela de façon orientée en éloignement de la surface de rayonnement (7),
**caractérisée par** les autres caractéristiques suivantes :
- au-dessus du tronçon de base ou tronçon central (53") de l'agencement patch parasitaire (13) il est prévu une autre antenne patch (B) avec un support diélectrique (105) et une surface de rayonnement (107), dans lequel la surface de rayonnement (107) est prévue sur la surface (105a) du support diélectrique (105) opposée au tronçon de base ou tronçon central (53"), et
- l'autre antenne patch (B) dispose d'une surface de masse (103) disposée sur la face inférieure (105b) de son support diélectrique (105) et plonge au moins partiellement dans l'agencement patch parasitaire (13) conçu en forme de boîte ou semblable à une boîte, ou bien l'agencement patch parasitaire conçu en forme de boîte ou semblable à une boîte est réalisé comme une surface électriquement conductrice (253d) sur la face inférieure (105b) et au moins dans des zones partielles au niveau de la bordure périphérique ou des surfaces extérieures (105d) du support diélectrique (105) de l'autre antenne patch (B),
- pour l'antenne patch (A) il est prévu une connexion vers une ligne d'alimentation (9) qui mène à la surface de rayonnement (7) de l'antenne patch (A) et une connexion de masse, qui est reliée à la surface de masse (3) de l'antenne patch (A), et
- pour l'autre antenne patch (B) il est prévu une autre connexion avec une autre ligne d'alimentation (109) qui mène à la surface de rayonnement (107) de l'autre antenne patch (B), et une autre connexion de masse qui est également reliée à la surface de masse (3) de l'antenne patch (A).

2. Antenne selon la revendication 1, **caractérisée en ce que** l'agencement patch parasitaire (13) comprend des saillies, des bordures et/ou des barrettes (53b) qui s'étendent transversalement en éloignement du tronçon de base ou tronçon central (53"), dont la hauteur (117) correspond à ou est plus grande que la hauteur (115) de l'autre antenne patch (B).

3. Antenne selon la revendication 1, **caractérisée en ce que** l'agencement patch parasitaire (13) comprend des saillies, des bordures, des barrettes et/ou des parois (53b) et/ou des surfaces électriquement conductrices (253b) qui s'étendent transversalement en éloignement du tronçon de base ou tronçon central (53"), dont la hauteur correspond à ou est plus petite que la hauteur (115) de l'autre antenne patch (B).

4. Antenne selon l'une des revendications 1 à 3, **caractérisée en ce que**, entre la surface de masse (103) de l'autre antenne patch (B) et le tronçon de base ou tronçon central (53") de l'agencement patch parasitaire (13), il est prévu une couche porteuse (111) de préférence en un matériau non conducteur et en particulier sous la forme d'une couche de colle double face.

5. Antenne selon l'une des revendications 1 à 4, **caractérisée en ce que** le support diélectrique (105) de l'autre antenne patch (B) est agencé avec sa face inférieure (105b) directement sur la face supérieure du tronçon de base ou tronçon central (53") de l'agencement patch parasitaire (13).

6. Antenne selon l'une des revendications 1 à 5, **caractérisée en ce que** l'extension longitudinale et/ou l'extension transversale de l'autre antenne patch (B) parallèlement au tronçon de base ou tronçon central (53") de l'agencement patch parasitaire (13) présente une dimension plus faible que la dimension intérieure libre en direction longitudinale et en direction transversale entre les saillies, les bordures, les barrettes et/ou les surfaces électriquement conductrices (53b) de l'agencement patch parasitaire (13).

7. Antenne selon l'une des revendications 1 à 6, **caractérisée en ce que** le tronçon de base ou tronçon central (53") de l'agencement patch parasitaire (13) est prévu sous forme de couche ou de métallisations électriquement conductrices (203b) directement sur la face inférieure du support diélectrique (105) de l'autre antenne patch (B).

8. Antenne selon l'une des revendications 1 à 7, **caractérisée en ce que** les saillies, bordures, barrettes ou parois (53b) de l'agencement patch parasitaire (13) sont réalisées comme des surfaces ou des métallisations électriquement conductrices (253d) sur les surfaces extérieures (105d) sur le support diélectrique (105) de l'autre antenne patch (B).

9. Antenne selon la revendication 8, **caractérisée en ce que** les couches ou les métallisations électriquement conductrices (253d) réalisées sur les surfaces périphériques extérieures (105d) du support diélectrique (105) de l'autre antenne patch (B) s'étendent dans une hauteur partielle ou dans leur hauteur totale.

10. Antenne selon l'une des revendications 1 à 9, **caractérisée en ce qu'**il est prévu, sur la face supérieure (105a) du support diélectrique (105) de l'autre antenne patch (B), des surfaces ou des métallisations électriquement conductrices (253a) séparées de la surface de rayonnement (107) prévue sur la face supérieure (105a), surfaces ou métallisations qui sont de préférence reliées par voie galvanique avec les surfaces ou les métallisations électriquement conductrices (253d) réalisés sur les parois extérieures (105d) du support diélectrique (105).

11. Antenne selon l'une des revendications 1 à 10, **caractérisée en ce que** la surface de rayonnement (7) de l'antenne patch (A), la surface de rayonnement (107) de l'autre antenne patch (B) et/ou le support diélectrique (105) de l'autre antenne patch (B) comporte des aplatissement opposés (7" ; 107" ; 53").

12. Antenne selon l'une des revendications 1 à 11, **caractérisée en ce que** la métallisation (253b) réalisée au moins sur des zones partielles des surfaces de bordure ou surfaces extérieures périphériques (105) de l'autre antenne patch (B) dépasse, lorsqu'on l'observe latéralement parallèlement à la surface de masse (3), les arêtes ou les bordures (13') sortant de la surface de masse (3), de l'agencement patch parasitaire (13) en forme de boîte ou semblable à une boîte.

13. Antenne selon l'une des revendications 1 à 12, **caractérisée en ce que** l'agencement patch parasitaire (13) en forme de boîte ou semblable à une boîte est pourvu d'un évidement (13a) au niveau d'une zone de coin ou de préférence au niveau d'au moins deux zones de coin opposées, et dans ces zones de coin, les bordures périphériques (13d) comportent un évidement ou une lacune (13a), et les coins de l'autre antenne patch (B) font librement saillie dans cette région.
